# EUROPÄISCHE PATENTSCHRIFT

(11) **EP 0 603 447 B1**
(45) Veröffentlichungstag und Bekanntmachung des Hinweises auf die Patenterteilung: **12.03.1997**
(21) Anmeldenummer: 92811011.3
(22) Anmeldetag: 21.12.1992
(51) Int. Cl.: F02M 59/36, F02M 59/24

(54) **Brennstoffeinspritzpumpe für Hubkolbenbrennkraftmaschinen**
Fuel injection pump for an internal combustion engine
Pompe à injection de combustible pour un moteur à combustion interne

(43) Veröffentlichungstag der Anmeldung: 29.06.1994
(73) Patentinhaber: New Sulzer Diesel AG, CH-8401 Winterthur (CH)
(72) Erfinder: Heim, Klaus, W-7703 Rielasingen (DE); Staiger, Ulrich, CH-8262 Ramsen (CH); Genier, Patrick, CH-8472 Seuzach (CH)
(74) Vertreter: Hammer, Bruno, Dr.

(56) Entgegenhaltungen:
- EP-A- 0 313 865
- US-A- 4 211 520
- US-A- 4 861 243
- US-E-RE32965 (ROBERT BOSCH GMBH)

## Beschreibung

Die Erfindung bezieht sich auf eine Brennstoffeinspritzpumpe für Hubkolbenbrennkraftmaschinen mit den Merkmalen des Oberbegriffs des Anspruchs 1.

Eine Pumpe dieser Art ist aus der US-PS Re 32 965 bekannt. In dieser Pumpe ist auch die erste Steuerkante zum Beeinflussen des Förderbeginns schräg zur Bewegungsrichtung des Kolbens angeordnet. Dies bedeutet, dass bei jeder Verstellung der Fördermenge durch Drehen des Schiebers um seine Achse zwangsläufig auch der Einspritzbeginn verändert wird, d.h. ein Verstellen der Fördermenge ohne gleichzeitige Beeinflussung des Förderbeginns ist nicht möglich. Eine optimale Anpassung der Brennstoffeinspritzung an die Bedürfnisse der Brennkraftmaschine in unterschiedlichen Betriebspunkten ist damit auf einfache Weise nicht möglich. Ausserdem befindet sich bei der bekannten Pumpe - bei obenliegendem Förderraum - die erste Steuerkante oberhalb der zweiten Steuerkante und beide Steuerkanten begrenzen eine fensterartige Durchbrechung im Schieber. Dabei ist jeder Steuerkante ein Querkanal in Form einer Bohrung zugeordnet. Während der Förderphase wird die der ersten Steuerkante zugeordnete Bohrung von der oberhalb der Steuerkante befindlichen Schieberwand überdeckt; entsprechend wird die der zweiten Steuerkante zugeordnete Bohrung von der unterhalb dieser Kante befindlichen Schieberwand überdeckt. Durch diese Konstruktion ergibt sich für den Schieber, in Bewegungsrichtung des Kolbens gesehen, eine grosse Länge, die sich auch auf die Bauhöhe der Pumpe vergrössernd auswirkt. Schliesslich müssen wegen der fensterartigen Durchbrechung im Schieber immer zwei Querbohrungen vorhanden sein, die nicht zu einem einzigen Querkanal vereinigt werden können.

Der Erfindung liegt die Aufgabe zugrunde, die eingangs genannte Einspritzpumpe dahingehend zu verbessern, dass ein Verstellen der Fördermenge ohne Einfluss auf den Förderbeginn bleibt, der seinerseits unabhängig vom Verstellen der Fördermenge verstellbar ist, und dass die Baulänge der Pumpe in Richtung des Kolbens verkleinert wird.

Diese Aufgabe wird erfindungsgemäss durch die Merkmale des Kennzeichens des Anspruchs 1 gelöst.

Dadurch dass die erste Steuerkante, die den Förderbeginn beeinflusst, rechtwinklig zur Bewegungsrichtung des Kolbens angeordnet ist, bleibt bei einem Verstellen der Fördermenge durch Drehen des Schiebers oder des Kolbens der Förderbeginn unbeeinflusst. Das Verstellen des Förderbeginns geschieht durch axiales Verstellen des Schiebers, was unabhängig vom Verstellen der Fördermenge erfolgt. Damit ist es auf einfache Weise möglich, die Brennstoffeinspritzung optimal an die jeweiligen Bedürfnisse der Hubkolbenbrennkraftmaschine in unterschiedlichen Betriebspunkten, d.h. zwischen 0 und 100 % Last anzupassen. Dadurch dass sich die zweite Steuerkante zwischen der ersten Steuerkante und dem Förderraum befindet, wird der Querkanal während der Förderphase von der zwischen den Steuerkanten befindlichen Schieberwand überdeckt, die also in axialer Richtung des Schiebers gesehen nur einmal vorhanden ist. Der Schieber ist deshalb kürzer gemessen als der bekannte Schieber. Dies wirkt sich auch auf die Grösse der Einspritzpumpe aus, die damit kleiner und kompakter ist als die Bekannte. Schliesslich ist es möglich, bei der neuen Einspritzpumpe nur einen Querkanal vorzusehen, der dann mit beiden Steuerkanten zusammenwirkt.

Einige Ausführungsbeispiele der Erfindung werden in der folgenden Beschreibung anhand der Zeichnung näher erläutert. Es zeigen:
- Fig.1: schematisch vereinfacht einen Längsschnitt durch eine Brennstoffeinspritzpumpe nach der Erfindung,
- Fig.2: ebenfalls einen Längsschnitt durch eine abgewandelte Ausführungsform einer Brennstoffeinspritzpumpe,
- Fig.3: eine perspektivische Ansicht des in der Pumpe gemäss Fig.2 verwendeten Schiebers und
- Fig.4a bis 4d: vier verschiedene Betriebsstellungen des Schiebers.

Gemäss Fig.1 weist die Brennstoffeinspritzpumpe ein Gehäuse 1 auf, das mit seinem in Fig.1 oberen Teil einen Pumpenzylinder 2 bildet, in dem ein Kolben 3 auf- und abbeweglich geführt ist. Im Zylinder 2 ist ein Förderraum 4 enthalten, an dem sich in Fig.1 nach oben eine Druckleitung 5 anschliesst, die zu einer schematisch dargestellten Einspritzdüse 6 führt, die in einem nicht dargestellten Zylinderdeckel einer Hubkolbenbrennkraftmaschine der Dieselbauart eingesetzt ist und mit ihrem unteren Ende in den Brennraum des Arbeitszylinders dieser Maschine ragt. Der Kolben 3 erstreckt sich in Fig.1 nach unten durch einen Saugraum 7 und anschliessend durch den unteren Teil des Gehäuses 1. Das untere nicht dargestellte Ende des Kolbens 3 ist in bekannter Weise über eine Rolle auf einem Antriebsnocken einer Nockenwelle abgestützt. Am Saugraum 7 ist über mindestens einen Kanal 8 eine nicht dargestellte Quelle für Dieselbrennstoff angeschlossen (Pfeil A).

Innerhalb des Saugraums 7 ist auf dem Kolben 3 ein hülsenartiger Schieber 9 angeordnet, der auf dem Kolben 3 gleiten kann. An seiner in Fig.1 unteren Stirnfläche weist der Schieber 1 eine erste Steuerkante 10 auf, die sich rechtwinklig zur Bewegungsrichtung des Kolbens 3 (Doppelpfeil B) erstreckt. An dem in Fig.1 oberen Ende des Schiebers 9 ist eine zweite Steuerkante 11 vorgesehen, die schräg zur Bewegungsrichtung des Kolbens 3 verläuft.

Die Steuerkanten 10 und 11 wirken mit einem Querkanal 12 in Form eines Langlochs zusammen, der im Zentrum des Kolbens 3 beginnt und sich radial nach aussen bis in die Umfangsfläche des Kolbens 3 erstreckt. Der Querkanal 12 kommuniziert mit einem axialen Kanal 13 im Zentrum des Kolbens 3. Der Kanal 13 geht von der den Förderraum 4 berührenden Stirnfläche 3' des Kolbens 3 aus und verbindet somit über den Querkanal 12 den Saugraum 3 mit dem Förderraum 4. Zum axialen Verstellen des Schiebers 9 ist im Gehäuse 1 eine Welle 14 gelagert, die mit ihrem einen Ende in den Saugraum 7 ragt und an diesem Ende einen exzentrischen Zapfen 15 aufweist. Der Zapfen 15 ragt in eine Ringnut 16 des Schiebers 9, die parallel zur ersten Steuerkante 10 verläuft. Um beim axialen Verstellen des Schiebers 9 ein Drehen desselben zu vermeiden, ist im Gehäuse 1 ein Stift 19 befestigt, der in eine axiale Nut 19' im Schieber ragt.

Unterhalb des Saugraums 7 ist im Gehäuse 1 eine Zahnstange 17 gelagert, die mit einem Zahnkranz 18 zusammenwirkt, der auf dem Kolben 3 drehfest angeordnet ist, die axiale Bewegung des Kolbens 3 jedoch zulässt. Durch Hin- und Herbewegen der Zahnstange 17 in Richtung rechtwinklig zur Zeichenebene der Fig.1 lässt sich der Zahnkranz 18 und damit der Kolben 3 um seine Achse 20 verstellen.

Die beschriebene Einspritzpumpe funktioniert wie folgt: In der in Fig.1 gezeichneten Stellung steht der Saugraum 7 über den Querkanal 12 und den axialen Kanal 13 mit dem Förderraum 4 in Verbindung und dieser ist mit Brennstoff gefüllt. Vom schon erwähnten, nicht gezeichneten Nocken wird der Kolben 3 aufwärts bewegt. Sobald die untere Begrenzung 12' des Querkanals 12 die erste Steuerkante 10 des Schiebers 9 passiert hat, beginnt die Förderphase des Kolbens 3, da die Mündung des Querkanals 12 vom Schieber 9 vollständig überdeckt ist. Der Brennstoff wird über die Druckleitung 5 zur Einspritzdüse 6 verdrängt, die bei Erreichen des Einspritzdruckes öffnet und den Brennstoff in den Brennraum eintreten lässt. Die Förderphase des Kolbens 3 ist in dem Moment beendet, in dem die obere Begrenzung 12'' des Querkanals 12 die zweite Steuerkante 11 des Schiebers 9 passiert. In diesem Moment besteht also wieder eine Verbindung zwischen dem Förderraum 4 und dem Saugraum 7, so dass der Brennstoffdruck im Förderraum 4 fällt. Mit Hilfe der Welle 14 lässt sich nun der Förderbeginn verändern, indem beim Drehen der Welle 14 der Zapfen 15 den Schieber 9 etwas nach oben oder nach unten verschiebt, so dass die relative Lage des Querkanals 12 zu den Steuerkanten 10 und 11 verändert wird. Ein Verstellen des Schiebers 9 in Abwärtsrichtung hat einen früheren Förderbeginn und damit Einspritzbeginn zur Folge und umgekehrt ein Verstellen nach oben einen späteren Förderbeginn. Unabhängig von dieser Verstellmöglichkeit kann mit der Einspritzpumpe auch die Fördermenge verstellt werden, indem mittels der Zahnstange 17 der Zahnkranz 18 und damit der Kolben 3 gedreht wird, so dass sich der Querkanal 12 in Fig.1 nach rechts oder nach links verschiebt. Eine Verschiebung nach rechts bewirkt eine Verringerung der Fördermenge, weil der Querkanal 12 den axialen Abstand zwischen den Steuerkanten 10 und 11 rascher passiert, d.h. Förderbeginn und Förderende liegen näher beieinander. Bei einem Verschieben des Querkanals nach links wird die Fördermenge vergrössert, weil der Kolben 3 eine längere Zeit benötigt, bis der Querkanal den axialen Abstand zwischen den Steuerkanten 10 und 11 durchlaufen hat; Förderbeginn und Förderende sind also weiter auseinander.

Anstatt den Zahnkranz 18 am Pumpenkolben 3 zu montieren, ist es auch möglich, bei entsprechender axialer Verlängerung des Schiebers 9 den Zahnkranz mit dem Schieber 9 drehfest zu verbinden und die Zahnstange 17 entsprechend anzuordnen. Der Stift 19 und die axiale Nut 19' entfallen bei dieser Ausführungsform. Auch in diesem Fall lassen sich dann Förderbeginn und Fördermenge unabhängig voneinander verstellen.

Bei der Einspritzpumpe gemäss Fig.2 enthält das Gehäuse 21 wiederum einen Förderraum 24 und führt mit seinem Zylinder 22 den Kolben 23. Im Saugraum 27 ist ein Schieber 29 angeordnet, der an seinem unteren Ende einen Zahnkranz 48 trägt, der mit einer nicht dargestellten Zahnstange in Eingriff steht. Mit Hilfe des Zahnkranzes 48 lässt sich der Schieber 29 um die Achse 40 des Kolbens 23 verstellen. Die Steuerkanten des Schiebers 29 sind mit 30 und 31 bezeichnet. Zum axialen Verstellen des Schiebers 29 ist ein den Kolben 23 umgebender Ring 49 vorgesehen, der mit seiner in Fig.2 oberen Stirnfläche an der unteren Stirnfläche des Schiebers 29 anliegt und an seinem in Fig.2 unteren Ende mit einer schräg verlaufenden Gleitfläche 50 versehen ist. Die Gleitfläche 50 erstreckt sich etwa über den halben Umfang des Ringes 49 und stützt sich auf einen stiftförmigen Anschlag 51 ab, der im Gehäuse 21 befestigt ist.

Der Ring 49 trägt ebenfalls einen Zahnkranz 52, der mit einer nicht gezeichneten Zahnstange kämmt.

Wie Fig.2 weiter zeigt, werden der Schieber 29 und der Ring 49 durch eine Schraubenfeder 53 abwärts gegen den Anschlag 51 gedrückt. Die Feder stützt sich einerseits am unteren Ende des Zylinders 22 und andererseits am oberen Ende des Schiebers 29 ab. Anstelle eines Querkanals 12 sind beim Ausführungsbeispiel gemäss Fig.2 zwei Querkanäle 62 und 63 vorgesehen, die einen axialen Abstand voneinander aufweisen und die überdies sich quer durch den ganzen Kolben 23 erstrecken.

Wie Fig.3 deutlicher als Fig.2 erkennen lässt, weist der Schieber 29 symmetrischen Aufbau auf, indem zwei erste Steuerkanten 30 und zwei zweite Steuerkanten 31 vorhanden sind. Die Steuerkanten 30 bilden jeweils die obere Begrenzung einer fensterartigen Aussparung, die nach unten auch offen sein könnte. Durch die paarweise symmetrische Anordnung der Steuerkanten zusammen mit den durchgehenden Querkanälen 62 und 63 ergibt sich eine gleichmässige Druckbeaufschlagung am Schieber 29.

Die Einspritzpumpe gemäss den Fig.2 und 3 funktioniert wie folgt: In der in Fig.2 gezeichneten Stellung des Kolbens 23 steht der Förderraum 24 über den axialen Kanal 33 und die Querkanäle 62 und 63 mit dem Saugraum 27 in Verbindung, so dass der Förderraum 24 mit Brennstoff unter Saugraumdruck gefüllt ist. Beim Aufwärtsbewegen des Kolbens 23 beginnt die Förderphase, wenn die untere Begrenzung des unteren Querkanals 62 die erste Steuerkante 30 passiert hat (Fig.4a). Die Förderphase dauert solange, bis die obere Begrenzung des oberen Querkanals 63 die zweite Steuerkante 31 passiert hat (Fig.4b), denn jetzt besteht wieder Verbindung zwischen dem Förderraum 24 und dem Saugraum 27. Durch Drehen des Ringes 49 mit Hilfe des Zahnkranzes 52 lässt sich der Förderbeginn verstellen, da die auf dem Anschlag 51 gleitende schräge Fläche 50 den Ring 49 und damit den Schieber 29 in axialer Richtung verstellt. Wie schon im Zusammenhang mit Fig.1 erläutert, wird der Förderbeginn vorverschoben, wenn der Schieber 29 in Fig.2 nach unten verstellt wird und umgekehrt. Unabhängig von dieser Verstellung kann auch die Fördermenge verstellt werden, indem durch Drehen des Schiebers 29 mit Hilfe des Zahnkranzes 48 die Lage der zweiten Steuerkante 31 relativ zu den Querkanälen 62 und 63 verändert wird. In Fig.4c ist die Stellung des Schiebers 29 relativ zum Kolben 23 dargestellt, wenn die Einspritzpumpe die maximale Brennstoffmenge fördern soll. In Fig.4d ist das andere Extrem dargestellt, d.h. die Fördermenge der Einspritzpumpe ist Null, weil der Schieber 29 soweit gedreht ist, dass der kleinste axiale Abstand zwischen den Steuerkanten 30 und 31 kleiner ist als der axiale Abstand zwischen der untersten Begrenzung des Querkanals 62 und der obersten Begrenzung des Querkanals 63. In dieser Schieberstellung wird also die Verbindung zwischen dem Saugraum 27 und dem Förderraum 24 nie unterbrochen.

Abweichend von dem beschriebenen Beispiel nach Fig.2 ist es auch möglich, den Zahnkranz 48 - statt am Schieber 29 - am Kolben 23 anzubringen, wie dies beim Ausführungsbeispiel gemäss Fig.1 dargestellt ist. Weiter ist es möglich, die die erste Steuerkante 30 begrenzenden fensterartigen Aussparungen im Schieber 29 in Fig.3 nach links zu versetzen. Dies kann sich dann als zweckmässig erweisen, wenn der axiale Abstand zwischen der Steuerkante 30 und der Steuerkante 31 am in Fig.3 rechten Ende zu klein würde, so dass keine ausreichende Festigkeit mehr gewährleistet wäre. Im Falle einer Versetzung der fensterartigen Aussparungen müsste dann auch der untere Querkanal 62 entsprechend nach links versetzt werden.

Ausserdem ist es bei beiden Ausführungsbeispielen möglich, im Zylinder 2 und 22 am unteren Ende des Förderraumes 4 bzw. 24 zusätzlich mindestens eine mit dem Saugraum 7 bzw. 27 in Verbindung stehende Querbohrung anzubringen, um ein rasches Füllen des Förderraumes 4 bzw. 24 zu erlauben. Für das Steuern des Förderbeginns sind diese Bohrungen ohne Bedeutung.

## Patentansprüche

1. Brennstoffeinspritzpumpe für Hubkolbenbrennkraftmaschinen, mit mindestens einem einen Förderraum (4; 24) enthaltenden Zylinder (2; 22), einem in diesem axial beweglichen Kolben (3; 23) und einem mit dem Förderraum in Verbindung stehenden Saugraum (7; 27), dessen Verbindung zum Förderraum während der Förderphase unterbrochen ist, wobei der Kolben, von seiner den Förderraum berührenden Stirnfläche (3') ausgehend, innerhalb seiner Umfangsfläche mindestens einen axialen Kanal (13, 33) sowie mindestens einen von diesem Kanal ausgehenden und in die Umfangsfläche des Kolbens mündenden Querkanal (12; 62, 63) aufweist, wobei im Bereich des Querkanals ein den Kolben umgebender Schieber (9; 19) axial verstellbar angeordnet ist, der mindestens eine erste, mit dem Querkanal zusammenwirkende Steuerkante (10; 30) zum Beeinflussen des Förderbeginns und mindestens eine zweite, mit dem Querkanal zusammenwirkende, zur Bewegungsrichtung des Kolbens (3; 23) schräge Steuerkante (11; 31) zum Beeinflussen des Förderendes aufweist, und wobei der Schieber oder der Kolben um seine Achse (20; 40) relativ zum Kolben bzw. zum Schieber verstellbar ist,
dadurch gekennzeichnet, dass die erste Steuerkante (10; 30) rechtwinklig zur Bewegungsrichtung des Kolbens (3; 23) angeordnet ist und dass die zweite Steuerkante (11; 31) sich zwischen der ersten Steuerkante (10; 30) und dem Förderraum (4; 24) befindet.

2. Pumpe nach Anspruch 1, dadurch gekennzeichnet, dass der Querkanal aus zwei in axialer Richtung des Kolbens einen Abstand aufweisenden Bohrungen (62, 63) besteht, von denen jeweils eine mit einer der beiden Steuerkanten (30, 31) zusammenwirkt.

3. Pumpe nach Anspruch 1 oder 2, dadurch gekennzeichnet, dass zum axialen Verstellen des Schiebers (9) ein an einer Welle (14) exzentrisch angeordneter Zapfen (15) vorgesehen ist, der in eine in Umfangsrichtung des Schiebers verlaufende Nut (16) eingreift.

4. Pumpe nach Anspruch 1 oder 2, dadurch gekennzeichnet, dass zum axialen Verstellen des Schiebers (19) ein an diesem anliegender Ring (49) vorgesehen ist, der eine zur Bewegungsrichtung des Kolbens (23) schräg verlaufende Gleitfläche (50) aufweist, die sich an einem im Zylinder befestigten Anschlag (51) abstützt.

5. Pumpe nach einem der Ansprüche 1 bis 4, dadurch gekennzeichnet, dass zum relativen Verstellen des Kolbens (3) oder des Schiebers (19) um seine Achse ein Zahnkranz (18; 48) am Kolben bzw. am Schieber drehfest angebracht ist, der mit einer Zahnstange (17) im Eingriff ist.

## Claims

1. A fuel injection pump for reciprocating combustion engines, having at least one cylinder which contains a delivery space (4; 24), a piston (3; 23) movable axially in this cylinder (2; 22) and a suction space (7; 27) which is connected to the delivery space but the connection of which to the delivery space is interrupted during the delivery phase, the piston, starting from its endface (3') touching the delivery space, exhibits inside its circumferential area at least one axial channel (13, 33) as well as at least one crosschannel (12; 62, 63) starting from this channel and opening into the circumferential area of the piston, that a slider (9; 19) which surrounds the piston in the region of the crosschannel is arranged to be axially adjustable and exhibits for influencing the start of delivery at least one first control edge (10; 30) cooperating with the crosschannel and for influencing the beginning of delivery, and at least one second control edge (11, 31) cooperating with the crosschannel and oblique to the direction of motion of the piston (3; 23), for influencing the end of the beginning of delivery, and that the slider or the piston is adjustable about its axis relatively to the piston or slider respectively;
characterized in that the first control edge (10; 30) is arranged at a right angle to the direction of motion of the piston (3; 23) and that the second control edge (11; 31) is arranged in between the first control edge (10; 30) and the delivery space (4; 24).

2. A pump as in Claim 1, characterized in that the crosschannel consists of two bores (62, 63) which exhibit a distance apart in the direction axial to the piston and each of which cooperates with one of the two control edges (30, 31)

3. A pump as in Claim 1 or 2, characterized in that for the axial adjustment of the slider (9) a stud (15) arranged offcentre on a shaft (14) is provided, which engages in a groove (16) running in the direction circumferential to the slider.

4. A pump as in Claim 1 or 2, characterized in that for the axial adjustment of the slider (19) a ring (49) which rests against it is provided and exhibits a slideface (50) which runs obliquely to the direction of motion of the piston (23) and bears against a stop (51) fastened in the cylinder.

5. A pump as in one of the Claims 1 to 4, characterized in that for the relative adjustment of the piston (3) or slider (19) about its axis a toothed ring (18; 48) is fitted to turn with the piston or slider and engages with a rack (17).

## Revendications

1. Pompe à injection de combustible pour des moteurs alternatifs à combustion interne, avec au moins un cylindre (2 ; 22) contenant une enceinte d'alimentation (4 ; 24), un piston (3 ; 23) déplaçable axialement dans celui-ci et une enceinte d'aspiration (7 ; 27) en liaison avec l'enceinte d'alimentation et dont la liaison à l'enceinte d'alimentation est interrompue pendant la phase d'alimentation, le piston, en partant de sa surface frontale (3') en contact avec l'enceinte d'alimentation, présentant à l'intérieur de sa surface de pourtour au moins un canal axial (13, 33) ainsi qu'au moins un canal transversal (12 ; 62, 63) partant de ce canal et débouchant dans la surface de pourtour du piston, et dans la zone du canal transversal est disposé de façon déplaçable axialement un coulisseau (9 ; 19) entourant le piston qui présente au moins une première arête de commande (10 ; 30) coopérant avec le canal transversal pour agir sur le début d'alimentation et au moins une deuxième arête de commande (11 ; 31) coopérant avec le canal transversal, incliné relativement à la direction de déplacement du piston (3 ; 23) pour agir sur la fin d'alimentation, et le coulisseau ou le piston étant déplaçable autour de son axe (20 ; 40) relativement au piston ou au coulisseau, caractérisée en ce que la première arête de commande (10 ; 30) est disposée perpendiculairement à la direction de déplacement du piston (3 ; 23), et en ce que la deuxième arête de commande (11 ; 31) se trouve entre la première arête de commande (10 ; 30) et l'enceinte d'alimentation (4 ; 24).

2. Pompe selon la revendication 1, caractérisée en ce que le canal transversal est constitué de deux perçages (62, 63) espacés l'un de l'autre dans la direction axiale du piston dont l'un respectivement coopère avec l'une des deux arêtes de commande (30, 31).

3. Pompe selon la revendication 1 ou 2, caractérisée en ce qu'il est prévu pour le déplacement axial du coulisseau (9) un pivot (15) disposé de façon excentrée à un arbre (14) qui s'engage dans une rainure (16) s'étendant dans la direction de pourtour du coulisseau.

4. Pompe selon la revendication 1 ou 2, caractérisée en ce qu'il est prévu pour le déplacement axial du coulisseau (19) une bague (49) s'appliquant à celui-ci qui présente une surface de coulissement (50) inclinée relativement à la direction de déplacement du piston (23) et qui prend appui à une butée (51) fixée dans le cylindre.

5. Pompe selon l'une des revendications 1 à 4, caractérisée en ce que, pour le déplacement respectif du piston (3) ou du coulisseau (19) autour de son axe, une couronne dentée (18 ; 48) est montée, immobile en rotation, au piston et, respectivement au coulisseau qui engrène avec une crémaillère (17).
